# FASCICULE DE BREVET EUROPEEN

(11) **EP 0 088 711 B1**
(45) Date de publication et mention de la délivrance du brevet: **21.01.1987**
(21) Numéro de dépôt: 83440017.8
(22) Date de dépôt: 03.03.1983
(51) Int. Cl.: F24C 15/32

(54) **Ecran pare-graisse et chicane pour la protection de la turbine dans les fours électriques domestiques multifonctions ou à chaleur tournante**
Fettschirm und Schutzschild zum Schutz des Gebläses eines elektrischen multifunktionellen oder Warmluft Haushaltkochherdes
Grease screen and shield for the protection of the fan in a domestic multifunctional or convection electric range

(30) Priorité: 04.03.1982 FR 8203802
(43) Date de publication de la demande: 14.09.1983
(73) Titulaire: DE DIETRICH & Cie, Société Anonyme dite, F-67110 Niederbronn-Les-Bains (FR)
(72) Inventeur: Logel, Bernard, F-67110-Gundershoffen (FR); Tissot, Pierre, F-67580-Mertzwiller (FR)
(74) Mandataire: Metz, Paul

## Description

L'invention se rapporte à un écran pare-graisse et chicane à disposer devant l'entrée d'air de la turbine dans un four électrique domestique multifonctions ou à chaleur tournante.

Les fours électriques domestiques conventionnels à résistance de sole et à résistance-gril de voûte ont été équipés d'une turbine de circulation d'air placée devant la paroi du fond et derrière une plaque de séparation appelée répartiteur d'air chaud.

Ce répartiteur comporte une zone centrale perforée en regard de la turbine pour le passage de l'air aspiré. La surface totale du répartiteur est prévue inférieure à la section totale du four de manière à ménager un intervalle entre ses bords et les parois latérales du moufle. Par cet intervalle, l'air aspiré à travers la zone perforée est réintroduit dans le volume intérieur du four.

Dans une version équivalente, le passage de l'air s'effectue à travers des fentes latérales découpées dans le répartiteur.

On réalise ainsi un brassage suffisant de l'air intérieur pour assurer une homogénéité de température favorable à une cuisson uniforme souhaitable pour les mets volumineux : viandes, volailles..: et pour certaines pâtisseries (biscuits). Ce brassage permet aussi d'effectuer des cuissons multiples, c'est à dire des cuissons simultanées de mets totalement différents tels, par exemple, des poissons et des pâtisseries disposés à deux niveaux distincts.

Ce type de four rend de grands services car il réunit les avantages des fours conventionnels et ceux de la chaleur tournante.

Toutefois, la répartition de la chaleur s'avère, dans certains cas, peu satisfaisante. Pour y remédier, on a doté la turbine centrifuge d'une résistance annulaire qui permet de réinjecter dans le four de l'air plus chaud et d'obtenir ainsi une chaleur uniforme intérieure mieux répartie.

Ce type de four, comprenant des résistances de voûte et de sole de puissance suffisante et une commande appropriée, assure une cuisson parfaite dans tous les cas. Ceci, en particulier, pour certains mets à cuisson délicate tels les tartes à fond humide : tartes à fruits ou pizzas, car on dispose simultanément d'une chaleur suffisante en dessous et au-dessus quelle que soit sa position dans le four.

Ce type de four convient parfaitement à toutes les cuissons, toutefois, les fines projections de graisses résultant de la cuisson des viandes et volailles sont emportées dans le flux d'air aspiré et projetées par la turbine sur la résistance annulaire.

Ces dépôts encrassent la turbine et se carbonisent sur la résistance en produisant des fumées grasses et acres qui se mélangent à l'air réinjecté que même un catalyseur ne peut absorber que partiellement.

Lorsque la résistance annulaire de turbine ne fonctionne pas, les graisses projetées restent imbrûlées et provoquent un encrassement plus important.

Pour y remédier, on pourrait envisager de mettre la résistance sous tension pendant toute la cuisson, mais, après essais, on peut conclure à un dégagement trop important de fumées et, par conséquent, une cuisson moins bonne, en particulier pour les viandes rouges.

Des parois ajourées ou perforées ont déjà été utilisées pour protéger les résistances électriques de chauffage dans un four ou pour mieux diffuser et répartir l'air chaud soufflé sur les résistances vers l'intérieur du four.

Ainsi, le brevet français n° 2 287 024 Gentilini et Berthon divulgue l'utilisation d'une paroi présentant des fentes horizontales régulièrement espacées pour répartir uniformément l'air pulsé sur toute la hauteur du four. Chacune de ces fentes horizontales est délimitée par des bandes verticales juxtaposées horizontalement prolongées vers l'arrière par un retour horizontal jouant le rôle de déflecteur pour le flux d'air ascendant vers chacune des fentes. Ces déflecteurs possèdent une largeur régulièrement croissante, de bas en haut pour assurer la répartition uniforme du flux d'air chaud. Après avoir traversé le four, l'air de chauffage des plats achève son circuit vers le bas en traversant la plaque de fond pour être recyclé par les turbines.

Cette plaque de fond est pourvue d'ouvertures périphériques qui laissent la partie centrale dégagée pour la disposition des plats et leur chauffage.

On a cherché, dans cette invention, à utiliser les bandes formant écran comme déflecteur pour répartir uniformément le flux d'air. D'ailleurs leur position et leur prolongation confirment ce rôle.

La demande de brevet allemande Gaggenau publiée sous le n° 2 442 940 divulgue le principe de l'interposition d'une pièce fixe à titre de protection contre les projections de graisse devant la surface d'aspiration de la turbine. Dans cette invention, pour des besoins de circuit aéraulique, notamment pour éviter des pertes de charge sensibles, la pièce fixe utilisée à titre de protection contre les projections est constituée par un filtre métallique à rebondissement. Les projections de graisse sont ainsi arrêtées par le filtre avant leur entrée dans la turbine.

Or, pour être efficace, ce filtre nécessite des nettoyages fréquents et, dans la pratique, il n'est pas dans les habitudes de la ménagère de nettoyer le filtre de son four avant chaque cuisson.

Par ailleurs, le caractère amovible de ce filtre ne s'avère pas immédiat.

L'aspiration se fait sans chicane et, par conséquent, les fumées chargées de graisse arrivent directement sur le filtre favorisant son encrassement prématuré.

Malheureusement, cette solution simple qui consiste à prévoir devant la surface d'aspiration de la turbine un filtre anti-graisse ne donne pas satisfaction. En effet, les essais ont montré que, si l'on veut disposer d'une efficacité suffisante (arrêt des graisses), les résultats culinaires deviennent médiocres en raison notamment de la perte de charge apportée par le filtre. Par ailleurs, ce filtre nécessairement épais devient difficile à nettoyer.

Selon l'invention, l'écran de protection est formé d'une plaque-écran qui est disposée de façon amovible ou escamotable devant la zone perforée d'aspiration de la plaque arrière du four constituant la bouche d'aspiration de la turbine et y est maintenu à une distance fixe déterminant un intervalle constant formant chicane, l'intervalle étant tel que la section de passage de la chicane ainsi formée entre l'écran et ladite bouche corresponde au moins à la section d'aspiration de la turbine.

L'écran pare-graisse amovible ou escamotable devant la section d'aspiration de la turbine, à une distance déterminée, forme donc un obstacle direct pour les projections et impose aux fines goutelettes entraînées un trajet en chicane qui, grâce à sa forme technique et à la valeur de l'intervalle, permet de faire déposer la quasi-totalité des graisses avant l'entrée de la turbine.

Les avantages de cette invention s'avèrent évidents.

Outre la facilité de nettoyage des parois et de mise en place de l'écran, on supprime toute possibilité de salir la turbine.

On évite également la réinjection à l'intérieur du four de fumées chargées et d'odeur désagréable qui affecteraient les autres mets cuits simultanément.

D'autres caractéristiques techniques et avantages sont consignés dans la description qui suit, effectuée à titre d'exemple non limitatif sur quelques modes de réalisation de l'écran pare-graisse et chicane selon l'invention, en référence aux dessins accompagnants dans lesquels :
La figure 1 est une vue schématique en perspective illustrant le fond d'un four multifonctions ou à chaleur tournante équipé d'un écran pare-graisse.
La figure 2 est une vue schématique en coupe d'un tel four à répartiteur et écran.
La figure 3 est une vue en perspective d'une première forme de réalisation amovible de l'écran pare-graisse.
La figure 4 est une vue en perspective d'une deuxième forme de réalisation amovible de l'écran pare-graisse.
La figure 5 est une vue en perspective d'une troisième forme de réalisation amovible de l'écran pare-graisse.
La figure 5a est une vue de profil de l'écran représenté en figure 5 montrant une gouttière ramasse-gouttes disposée en bordure inférieure.
La figure 6 est une vue schématique d'un exemple de réalisation d'écran escamotable commandé à distance par crémaillère.
La figure 7 est une vue schématique du même exemple de réalisation du type escamotable.
La figure 8 est une vue schématique d'un autre exemple de réalisation à secteurs pivotants.

L'entrée d'air de la turbine dans un four éléctri- que domestique multifonctions ou à chaleur tournante n'est pas protégée des projections, fumées et microbrouillards graisseux qui, par aspiration, viennent en contact avec les ailettes de la turbine et sont projetés, par effet centrifuge, sur la résistance annulaire entourant la turbine.

L'invention procède de l'idée générale suivante. Pour éviter l'encrassement de la turbine et de la résistance et supprimer la formation de fumées grasses, on prévoit devant la section d'aspiration de la turbine un écran pare-graisse amovible ou escamotable.

Cet écran 1 est disposé en face de la zone perforée 2 d'entrée d'air de la turbine 3 équipée de sa résistance annulaire 4, à une distance appropriée définissant un intervalle 5, par exemple de quatre millimètres pour un four domestique courant.

Cette distance correspond à un passage au moins égal à la surface d'aspiration de la turbine 3 ou voisin.

La surface de l'écran 1 est telle qu'elle couvre entièrement la section d'aspiration ou en déborde légèrement.

Ledit écran 1 définit avec la paroi voisine du répartiteur de chaleur 6 une chicane 7 qui impose au flux d'air aspiré un trajet sinueux au cours duquel il se décharge de ses composantes grasses en suspension.

L'écran 1 est réalisé de préférence en tôle découpée et émaillée, par exemple de forme géométrique simple (hexagone, carré...). Il présente, dans une version amovible (figures 3, 4 et 5), des moyens d'accrochage 8 et des moyens de maintien 9 de l'intervalle 5, distincts ou confondus.

Dans un premier mode de réalisation, l'écran 1 affecte une forme octogonale. Les deux côtés inférieurs latéraux présentent des pattes telles que 10 de largeur égale à l'intervalle 5, formées, par exemple, par pliage d'une bordure ménagée à la découpe et pliée à angle droit ultérieurement comme le montre la figure 3. Ces pattes 10 constituent les moyens de maintien 9.

Les moyens d'accrochage 8 sont réalisés sous la forme d'un bouton-poignée 11 comprenant une pointe conique 12 suivie d'une gorge 13, d'une partie cylindrique 14, d'un rebord circulaire 15 à saillie annulaire et d'une poignée 16, par exemple sous la forme d'un élément tronconique 17.

Le bouton-poignée 11 vient s'emmancher par sa partie cylindrique 14 dans une découpe circulaire 18 ménagée en partie supérieure de l'écran 1 et s'y trouve immobilisé par une pièce de retenue 19, par exemple à pincement en contact avec la face arrière de l'écran.

Pour l'immobilisation, la pointe conique 12 vient traverser l'une des perforations de la zone 2 jusqu'à contact avec le chant frontal de la partie cylindrique 14.

Le plus grand diamètre de la partie conique 12 correspond exactement ou dépasse légèrement le diamètre d'une perforation.

De même, l'intervalle correspondant à la gorge 13 dépasse légèrement l'épaisseur du répartiteur de chaleur 6 afin d'assurer un bon maintien en évitant tout flottement.

La longueur de la partie cylindrique correspond à l'intervalle 5 plus l'épaisseur de la tôle.

Cette variante permet une mise en place et un décrochage faciles de l'écran.

Un autre mode de réalisation est représenté en figure 4. Selon ce mode, les moyens d'accrochage 8 et les moyens de maintien 9 sont confondus. La forme générale reste octogonale.

On réalise l'accrochage et le maintien par des crevés 20, par exemple au nombre de trois, du type griffe, sous la forme de languettes inclinées 21 à base rectangulaire 22 et à pointe triangulaire 23 de plus faible largeur, de manière à ménager deux épaulements symétriques tels que 24, sur lesquels repose la plaque, dans les perforations de la zone 2, comme le montre la figure 4.

La position des épaulements 24 sur la longueur de la languette et l'inclinaison de celle-ci déterminent la profondeur de pénétration donc l'intervalle 5.

Cette variante, de fabrication simple, permet une pose et un centrage rapides.

Une autre réalisation représentée en figures 5 et 5a s'avère particulièrement simple. De forme carrée, elle possède à titre de moyen de maintien 9 un bord inférieur 25 plié à angle droit sur toute sa longueur ou en extrémités simplement pour ménager un passage supplémentaire 26 d'air, et un bord supérieur incliné 27 à partie centrale 28 plus large, réalisant l'accrochage proprement dit par engagement dans une fente spéciale prévue dans le répartiteur d'air au-dessus de la zone perforée.

Dans ces réalisations, le ruissellement est recueilli soit par une tôle ramasse-gouttes, soit par une gouttière à même la pièce telle que 29.

Sur les figures 6 et 7, on a représenté deux exemples de réalisation d'écrans escamotables commandés à distance, soit par une tringlerie appropriée, soit par un micromoteur électrique couplé à l'élément de commande du four situé sur le tableau avant.

On peut aussi envisager une réalisation à plan pivotant 30 autour d'un axe supérieur 31 à partir d'une crémaillère 32, s'engrenant sur le pourtour circulaire dentelé 33 du plan 30. La crémaillère 32 peut être commandée en translation par un micromoteur 34 asservi au bouton de commande du four.

Une autre réalisation (figure 7) fait appel à une tringlerie de commande terminée par une tige 35 articulée sur une prolongation technique 36 prévue en partie supérieure d'un écran circulaire monté pivotant autour d'un axe supérieur 37.

Le dernier mode de réalisation (figure 8) comporte deux pièces pivotantes 38 et 39 se recouvrant en partie centrale et articulées entre elles en partie supérieure par un axe commun. Il suffit alors de prévoir une commande en écartement comme indiqué par les flèches pour séparer les deux pièces et dégager l'entrée d'air de la turbine.

Bien entendu, il existe une multitude de variantes que l'homme de l'art pourra prévoir sans effort particulier d'imagination, telles par exemple à volet mobile entre une position haute et basse.

Par ailleurs, on peut envisager un écran 1 maintenu à la distance de l'intervalle 5 du répartiteur par des entretoises et rapporté sur celles-ci par des moyens de fixation rapide. L'écran sera alors désolidarisé de son support par un outil approprié.

## Revendications

1. Ecran protégeant la turbine (3) et sa résistance (4) des dépôts gras et projections diverses dans un four électrique dit multifonctions ou à chaleur tournante caractérisé en ce que l'écran de protection est formé d'une plaque-écran qui est disposée de façon amovible ou escamotable devant la zone perforée d'aspiration (2) de la plaque arrière du four constituant la bouche d'aspiration de la turbine et y est maintenu à une distance fixe déterminant un intervalle constant (5) formant chicane, l'intervalle étant tel que la section de passage de la chicane ainsi formée entre l'écran et ladite bouche corresponde au moins à la section d'aspiration de la turbine.

2. Ecran selon la revendication 1 caractérisé en ce qu'il est accroché dans un des orifices de la zone perforée d'aspiration (2) de la plaque arrière du four constituant la bouche d'aspiration.

3. Ecran selon la revendication 2 caractérisé en ce que la fixation est réalisée au moyen d'un bouton-poignée (11) monté sur la plaque-écran (1) dont une pointe conique (12) traverse un des orifices de la zone perforée et dont une gorge (13) vient immobiliser le bouton-poignée (11) et la plaque-écran (1) sur le bord de l'orifice et en ce que le bouton-poignée (11) se poursuit de l'autre côté de la plaque-écran (1) par une partie cylindrique (14) de longueur égale à celle de l'intervalle (5) augmentée de l'épaisseur de la plaque et se termine par un rebord circulaire (15) et une poignée (16).

4. Ecran selon la revendication 1 caractérisé en ce qu'il est maintenu à distance de la paroi de la bouche par au moins un de ses bords (10) repliés à angle droit.

5. Ecran selon la revendication 1 caractérisé en ce qu'il est maintenu à distance de la paroi de la bouche par des crevés (20) découpés en languettes inclinées (21) à base conformée pour entrer dans les perforations de la bouche et y prendre appui.

6. Ecran selon la revendication 1 caractérisé en ce que la plaque-écran est réalisée sous la forme d'un plan pivotant.

7. Ecran selon la revendication 1 caractérisé en ce que la plaque-écran est réalisée sous la forme de secteurs pivotants commandés actionnés par un moteur électrique.

## Claims

1. Screen for protecting the turbine (3) and its resistance (4) from grease deposits and various splashes in what is known as a multi-functional or convection type electric oven, characterized in that the protective screen consists of a screen-panel disposed in removable or concealable fashion in front of the perforated induction zone (2) of the rear plate of the oven, constituting the intake mouth of the turbine, held there at a fixed distance defining a constant gap (5) forming a shield, the gap being such that the cross-section of the passage in the shield thus formed between the screen and the said mouth corresponds at least to the intake cross-section of the turbine.

2. Screen according to Claim 1, characterized in that it is hooked into one of the orifices in the perforated intake zone (2) of the rear panel of the oven constituting the intake mouth.

3. Screen according to Claim 2, characterized in that fixing is carried out by means of a push-on knob (11) mounted on the screen-panel (1) and on which a conical point (12) traverses one of the orifices in the perforated zone and of which the groove (13) immobilises the push-on knob (11) and the screen-panel (1) on the edge of the orifice and in that the push-on knob (11) continues on the other side of the screen-panel (1) as a cylindrical part (14) of a length equal to that of the gap (5) plus the thickness of the plate ; it ends in a circular rebate (15) and a knob (16).

4. Screen according to Claim 1, characterized in that it is maintained at a distance from the wall of the mouth by at least one of its edges (10) bent over at a rightangle.

5. Screen according to Claim 1, characterized in that it is maintained at a distance from the wall of the mouth by clips (20) cut out from inclined tongues (21) with a base shaped to fit into and be supported by the mouth.

6. Screen according to Claim 1, characterized in that the screen-panel is constructed in the form of a pivoting plate.

7. Screen according to Claim 1, characterized in that the screen-panel is constructed in the form of controlled pivoting segments operated by an electric motor.

## Patentansprüche

1. Schirm zum Schutz der Turbine (3) und seines Widerstandes (4) vor Fettablagerungen und eventuellen Spritzern in einem multifunktionellen Elektro- oder Warmluftherd, dadurch gekennzeichnet, daß der Schutzschirm als Abschirmplatte ausgebildet ist, welche abnehmbar oder einklappbar vor der, die Ansaugöffnung des Gebläses bildenden perforierten Ansaugzone (2) der Ofenrückwand angebracht und dort, ein Schutzblech darstellend, in einem festgelegten Abstand, der einen gleichbleibenden Spalt (5) bildet, gehalten ist, wobei der Spalt so bestimmt ist, daß der zwischen dem Schutzschild und der genannten Ansaugöffnung gebildete Durchgangsquerschnitt mindestens dem Ansaugquerschnitt des Gebläses entspricht.

2. Schirm nach Anspruch 1, dadurch gekennzeichnet, daß er in eine der Öffnungen der perforierten Ansaugzone (2) der, die Ansaugöffnung bildenden, Hinterwand des Ofens eingehängt ist.

3. Schirm nach Anspruch 2, dadurch gekennzeichnet, daß die Befestigung mit Hilfe eines Knopfgriffes (11) geschieht, von dem eine konische Spitze (12) durch eine der Öffnungen der perforierten Zone ragt, wobei dessen Auskehlung (13) den Knopfgriff (11) und die Abschirmplatte (1) auf dem Rand der Öffnung festhält und daß sich der Knopfgriff (11) auf der anderen Seite der Abschirmplatte (1) mit einem zylindrischen Teil (14) fortsetzt, dessen Länge gleich ist wie die um die Plattendicke vergrößerte Spaltweite (5) und daß er mit einem Kreisförmigen Rand (15) und einem Handgriff (16) endet.

4. Schirm nach Anspruch 1, dadurch gekennzeichnet, daß er durch mindestends einem seiner rechtwinklig abgebogenen Ränder (10) in gewissem Abstand vom Rand der Ansaugöffnung gehalten ist.

5. Schirm nach Anspruch 1, dadurch gekennzeichnet, daß er, mit Hilfe von gestantzten Krampen (20) in Form von schräg gestellten Zungen (21) auf Abstand zum Rand der Ansaugöffnung gehalten ist, wobei die Krampen einen Sockel aufweisen, der die Perforationen der Ansaugöffnung paßt, um sich dort abzustützen.

6. Schirm nach Anspruch 1, dadurch gekennzeichnet, daß die Abschirmplatte in Form einer schwenkbaren Ebene ausgeführt ist.

7. Schirm nach Anspruch 1, dadurch gekennzeichnet, daß die Abschirmplatte in Form von schwenkbaren, durch einen Elektromotor betätigten, Sektoren ausgeführt ist.
